# FASCICULE DE BREVET EUROPEEN

(11) **EP 1 248 707 B1**
(45) Date de publication et mention de la délivrance du brevet: **17.09.2003**
(21) Numéro de dépôt: 01903950.2
(22) Date de dépôt: 15.01.2001
(51) Int. Cl.: B43K 1/02

(54) **STYLO COMPORTANT UN DISPOSITIF D'INTERRUPTION DE L'ECOULEMENT DE L'ENCRE**
VORRICHTUNG ZUR UNTERBRECHUNG DER TINTENZUFÜHRUNG IN EINEM FÜLLFEDERHALTER
FOUNTAIN PEN COMPRISING A DEVICE FOR INTERRUPTING INK FLOW

(30) Priorité: 17.01.2000 FR 0000529
(43) Date de publication de la demande: 16.10.2002
(73) Titulaire: A.D.T.P., 79960 Gran Gevrier (FR)
(72) Inventeur: RIVOLLIER GRUAZ, Caroline, F-74350 Allonzier-la-Caille (FR); GANTELET, Didier, F-74960 Cran Gevrier (FR)
(74) Mandataire: Keib, Gérard
(86) Numéro de dépôt international: FR0100119
(87) Numéro de publication internationale: WO01053115

(56) Documents cités:
- DE-C- 644 681
- DE-U- 29 823 054
- US-A- 1 510 627
- US-A- 1 752 392

## Description

Les stylos ou autres objets à écrire dotés d'une plume et utilisant de l'encre liquide peuvent dans certaines conditions laisser échapper cette encre, par exemple lorsque le capuchon ne protège plus l'extrémité de la plume et que celle-ci entre en contact avec une matière absorbante (une poche de vêtement par exemple). Un écoulement d'encre peut alors se prolonger dans certaines situations jusqu'à épuisement du réservoir d'encre. Le but de la présente invention concerne un dispositif destiné à éviter ces incidents.

Suivant l'invention, le stylo ou autre objet à écrire comportant une plume présentant une fente longitudinale alimentée en encre par capillarité, est caractérisé en ce que cette fente comporte près de l'extrémité de la plume destinée à être en contact avec le papier, un orifice de section suffisante pour interrompre l'écoulement par capillarité de l'encre dans la fente, une lame étant placée en contact avec la surface de la plume de façon à pouvoir être déplacée entre une position dans laquelle, cette lame recouvre ledit orifice pour établir l'écoulement de l'encre et une position dans laquelle, la lame est dégagée de cette ouverture pour interrompre l'écoulement de l'encre.

Le dispositif selon l'invention consiste à utiliser les propriétés de tension de surface de l'encre pour interrompre l'écoulement dans la fente capillaire de l'extrémité de la plume en contact avec le papier. Une forme ou un orifice adapté est creusé dans la plume, dans le but de provoquer une rupture de la section du capillaire (formée par la fente de la plume) et donc d'arrêter l'écoulement de l'encre. Les dimensions de cette forme vont de 0,5 mm à 2 mm (indications non limitatives) et la distance entre la forme et le patin d'extrémité en contact avec le papier sont le plus faible possible afin d'obtenir l'arrêt de l'écriture le plus rapidement possible. Selon la géométrie de la plume, cette distance varie de 2 à 8 mm (indication non limitative). Cette forme devra être située dans une zone dégagée de tout contact non volontaire avec une pièce qui perturberait la rupture du capillaire, par exemple le support inférieur dans lequel se trouve l'amenée d'encre. Une pièce supplémentaire appelée pour la commodité : «pièce de continuité » est juxtaposée avec les deux parties de la plume pour rétablir la continuité du capillaire et donc l'écoulement de l'encre vers le patin d'écriture en contact avec le papier. La géométrie de cette pièce peut être réalisée sous la forme d'une bague, d'un patin, d'une lame ou tout autre forme nécessaire et suffisante pour assurer la continuité de l'écoulement. La surface en contact avec la forme creusée dans la plume peut présenter différents profils : sphérique, plane, incurvée, pyramidale ou autres.

Cette pièce de continuité est mise en mouvement par l'utilisateur pour interrompre l'écoulement de l'encre et / ou automatiquement lors de la fermeture du capuchon, ce qui assure une protection supplémentaire lors d'un retrait intempestif du capuchon dans un environnement absorbant ou non. La pièce de continuité peut se déplacer par rapport à la forme creusée dans la plume selon un mouvement rotatif, une translation ou un soulèvement par rapport à la plume.

Cette pièce de continuité peut se situer dessous la plume si l'on ne veut pas modifier l'aspect extérieur de la plume du stylo, mais la position la plus facile à mettre en oeuvre mais non exclusive est un montage au-dessus car elle assure une protection efficace contre un contact accidentel avec la fente de la plume qui est une source potentielle de fuite importante de l'encre. L'encre résiduelle contenue dans la fente capillaire entre l'orifice de rupture et le patin d'écriture peut s'écouler, mais cette quantité étant négligeable en comparaison avec l'inconvénient précédemment cité.

Toute utilisation de matériau modifiant les propriétés de tension de surface est envisageable pour le revêtement de la plume ou de la pièce de continuité.

D'autres particularités et avantages de l'invention apparaîtront encore dans la description ci-après.

Aux dessins annexés donnés à titre d'exemple non limitatifs :
- la figure 1 est une vue de profil de l'extrémité d'un stylo selon l'invention,
- la figure 2 est une vue du dessus de l'extrémité du stylo selon la figure 1.

Les figures 1 et 2 représentent un stylo comportant un corps 1 dont l'extrémité porte un support 4 portant une plume 3 présentant une fente longitudinale 6 alimentée en encre par capillarité.

Conformément à l'invention, la fente 6 comporte près de l'extrémité de la plume 3 destinée à être en contact avec le papier, un orifice 5 de section suffisante pour interrompre l'écoulement par capillarité de l'encre dans la fente 6.

Une lame 2 est placée en contact avec la surface de la plume 3 de façon à pouvoir être déplacée entre une position dans laquelle, cette lame 2 recouvre ledit orifice 5 pour établir l'écoulement de l'encre et une position dans laquelle, comme montré par les figures 1 et 2, la lame 2 est dégagée de cet orifice 5 pour interrompre l'écoulement de l'encre.

A titre d'exemple, les dimensions de l'orifice 5 peuvent être comprises entre 0,5 et 2 mm.

La forme de l'orifice 5 peut être circulaire, ovale, carrée ou autre.

Cet orifice 5 peut être disposé symétriquement par rapport à la fente 6 de la plume ou être décentré par rapport à cette fente 6.

La distance comprise entre l'orifice 5 et l'extrémité de la plume 3 est la plus faible possible, par exemple 1 à 3 mm.

Dans l'exemple représenté, la lame 2 comporte une extrémité en contact avec la surface extérieure convexe de la plume 3. Cette extrémité de la lame 2 a une dimension au moins égale à celle de l'orifice 5 et de préférence supérieure comme montré par la figure 2.

De préférence, la lame 2 est mobile en translation entre la position représentée sur les figures et la position de recouvrement de l'orifice 5.

En variante, la lame 2 est mobile de façon à pouvoir se soulever ou se déplacer en rotation par rapport à l'orifice 5.

Comme montré sur les figures 1 et 2, la lame 2 comporte un moyen de préhension 7 permettant à l'utilisateur de la déplacer entre lesdites positions de dégagement et de recouvrement de l'orifice 5.

La lame 2 est fixée à une partie du stylo à l'aide de moyens appropriés permettant son déplacement entre lesdites positions.

Selon une réalisation préférée de l'invention, la lame 2 comporte des moyens aptes à coopérer avec le capuchon du stylo de telle sorte que la mise en place du capuchon sur le stylo provoque automatiquement le déplacement de la lame 2 vers la position de recouvrement de l'orifice 5 et que le retrait du capuchon provoque le déplacement de la lame 2 vers la position de dégagement de l'orifice 5.

La lame 2 peut recevoir un matériau (matière plastique ou métallique) modifiant les propriétés de tension de surface et donc le comportement de l'encre à sa surface tel que la capillarité et l'écoulement de l'encre se trouve modifié dans le but d'améliorer le fonctionnement du dispositif d'interruption.

En variante, la plume 3 peut recevoir un matériau (matière plastique ou métallique) modifiant les propriétés de tension de surface et donc le comportement de l'encre à sa surface tel que la capillarité et l'écoulement de l'encre différents permettent ainsi de réduire les dimensions de l'orifice d'arrêt de la fente capillaire et de diminuer la quantité d'encre résiduelle s'écoulant après arrêt.

Selon une autre version, le matériau (matière plastique ou métallique) modifiant les propriétés de tension de surface et donc le comportement de l'encre à sa surface, modifiant la capillarité et l'écoulement de l'encre, est appliqué à la plume 3 et à ladite lame 2. Par ailleurs, la plume et ladite lame peuvent recevoir des matériaux (matière plastique ou métallique) modifiant les propriétés de tension de surface différents et adaptés d'une part à l'amélioration du fonctionnement du dispositif d'interruption et d'autre part à la réduction des dimensions de l'orifice d'arrêt du capillaire et permettant de diminuer la quantité d'encre résiduelle s'écoulant après arrêt.

## Revendications

1. Stylo ou autre objet à écrire comportant une plume (3) présentant une fente longitudinale (6) alimentée en encre par capillarité, **caractérisé en ce que** cette fente (6) comporte près de l'extrémité de la plume (3) destinée à être en contact avec le papier, un orifice (5) de section suffisante pour interrompre l'écoulement par capillarité de l'encre dans la fente (6), une lame (2) étant placée en contact avec la surface de la plume (3) de façon à pouvoir être déplacée entre une position dans laquelle, cette lame (2) recouvre ledit orifice (5) pour établir l'écoulement de l'encre et une position dans laquelle, la lame (2) est dégagée de cet orifice (5) pour interrompre l'écoulement de l'encre.

2. Stylo ou autre objet à écrire selon la revendication 1, **caractérisé en ce que** les dimensions de l'orifice (5) sont comprises entre 0,5 et 2 mm.

3. Stylo ou autre objet à écrire selon l'une des revendications 1 ou 2, **caractérisé en ce que** la distance comprise entre l'orifice (5) et l'extrémité de la plume (3) est la plus faible possible.

4. Stylo ou autre objet à écrire selon l'une des revendications 1 à 3, **caractérisé en ce que** la lame (2) comporte une extrémité en contact avec la surface extérieure convexe de la plume (3), cette extrémité ayant une dimension au moins égale à celle de l'orifice (5).

5. Stylo ou autre objet à écrire selon l'une des revendications 1 à 4, **caractérisé en ce que** la lame (2) est mobile en translation entre lesdites positions.

6. Stylo ou autre objet à écrire selon l'une des revendications 1 à 5, **caractérisé en ce que** la lame (2) est mobile de façon à pouvoir se soulever par rapport à l'orifice (5).

7. Stylo ou autre objet à écrire selon l'une des revendications 1 à 6, **caractérisé en ce que** la lame (2) comporte un moyen de préhension (7) permettant à l'utilisateur de la déplacer entre lesdites positions.

8. Stylo ou autre objet à écrire selon l'une des revendications 1 à 7, **caractérisé en ce que** la lame (2) est fixée à une partie du stylo à l'aide de moyens permettant son déplacement entre lesdites positions.

9. Stylo ou autre objet à écrire selon l'une des revendications 1 à 8, **caractérisé en ce que** la lame (2) comporte des moyens aptes à coopérer avec le capuchon du stylo de telle sorte que la mise en place du capuchon sur le stylo provoque automatiquement le déplacement de la lame (2) vers la position de dégagement de l'orifice (5) et que le retrait du capuchon provoque le déplacement de la lame (2) vers la position de recouvrement de l'orifice (5).

10. Stylo ou autre objet à écrire selon l'une des revendications précédentes, **caractérisé en ce que** ladite lame reçoit un matériau (matière plastique ou métallique) modifiant les propriétés de tension de surface et donc le comportement de l'encre à sa surface tel que la capillarité et l'écoulement de l'encre se trouve modifié dans le but d'améliorer le fonctionnement du dispositif d'interruption.

11. Stylo ou autre objet à écrire selon l'une des revendications précédentes, **caractérisé en ce que** la plume reçoit un matériau (matière plastique ou métallique) modifiant les propriétés de tension de surface et donc le comportement de l'encre à sa surface tel que la capillarité et l'écoulement de l'encre différents permettent ainsi de réduire les dimensions de l'orifice d'arrêt de la fente capillaire et de diminuer la quantité d'encre résiduelle s'écoulant après arrêt.

12. Stylo ou autre objet à écrire selon l'une des revendications 10 ou 11, **caractérisé en ce que** le matériau (matière plastique ou métallique) modifiant les propriétés de tension de surface et donc le comportement de l'encre à sa surface, modifiant la capillarité et l'écoulement de l'encre, est appliqué à la plume et à ladite lame.

13. Stylo ou autre objet à écrire selon la revendication 12, **caractérisé en ce que** la plume et ladite lame reçoivent des matériaux (matière plastique ou métallique) modifiant les propriétés de tension de surface différents et adaptés d'une part à l'amélioration du fonctionnement du dispositif d'interruption et d'autre part à la réduction des dimensions de l'orifice d'arrêt du capillaire et permettant de diminuer la quantité d'encre résiduelle s'écoulant après arrêt.

## Patentansprüche

1. Füllfederhalter oder anderes Schreibgerät mit einer Feder (3), die einen Längsschlitz (6) aufweist, der durch Kapillarwirkung mit Tinte versorgt ist, **dadurch gekennzeichnet, dass** der Schlitz (6) nahe dem zum Aufsetzen auf das Papier bestimmten Ende der Feder (3) eine Öffnung (5) aufweist, deren Querschnitt ausreicht, um den Tintenzulauf durch Kapillarwirkung in dem Schlitz (6) zu unterbrechen, wobei eine Zunge (2) auf der Oberfläche der Feder (3) aufsitzend derart angeordnet ist, dass sie bewegbar ist zwischen einer Position, in der die Zunge (2) die Öffnung (5) abdeckt, um den Tintenfluss zu bewirken, und einer Position, in der die Zunge (2) von der Öffnung (5) entfernt ist, um den Tintenfluss zu unterbrechen.

2. Füllfederhalter oder anderes Schreibgerät nach Anspruch 1, **dadurch gekennzeichnet, dass** die Abmessungen der Öffnung (5) zwischen 0,5 und 2 mm liegen.

3. Füllfederhalter oder anderes Schreibgerät nach einem der Ansprüche 1 oder 2, **dadurch gekennzeichnet, dass** der Abstand zwischen der Öffnung (5) und dem Ende der Feder (3) möglichst klein ist.

4. Füllfederhalter oder anderes Schreibgerät nach einem der Ansprüche 1 bis 3, **dadurch gekennzeichnet, dass** die Zunge (2) ein Ende aufweist, das auf der konvexen Außenfläche der Feder (3) aufsitzt, wobei dieses Ende eine Abmessung hat, die mindestens gleich derjenigen der Öffnung (5) ist.

5. Füllfederhalter oder anderes Schreibgerät nach einem der Ansprüche 1 bis 4, **dadurch gekennzeichnet, dass** die Zunge (2) zwischen den genannten Positionen verschiebbar ist.

6. Füllfederhalter oder anderes Schreibgerät nach einem der Ansprüche 1 bis 5, **dadurch gekennzeichnet, dass** die Zunge (2) derart beweglich ist, dass sie sich von der Öffnung (5) abheben kann.

7. Füllfederhalter oder anderes Schreibgerät nach einem der Ansprüche 1 bis 6, **dadurch gekennzeichnet, dass** die Zunge (2) ein Greifmittel (7) aufweist, mit dem der Benutzer sie zwischen den genannten Positionen bewegen kann.

8. Füllfederhalter oder anderes Schreibgerät nach einem der Ansprüche 1 bis 7, **dadurch gekennzeichnet, dass** die Zunge (2) an einem Teil des Füllfederhalters befestigt ist mit Mitteln, die ihre Bewegung zwischen den genannten Positionen ermöglichen.

9. Füllfederhalter oder anderes Schreibgerät nach einem der Ansprüche 1 bis 8, **dadurch gekennzeichnet, dass** die Zunge (2) Mittel aufweist, die mit der Kappe des Füllfederhalters derart zusammenwirken können, dass das Aufsetzen der Kappe auf den Füllfederhalter automatisch die Bewegung der Zunge (2) in die die Öffnung (5) freigebende Position bewirkt und dass das Abziehen der Kappe die Bewegung der Zunge (2) in Richtung auf die Öffnung (5) abdeckende Position bewirkt.

10. Füllfederhalter oder anderes Schreibgerät nach einem der vorangehenden Ansprüche, **dadurch gekennzeichnet, dass** die Zunge ein Material (Kunststoff oder Metall) aufweist, welches die Eigenschaften der Oberflächenspannung und damit das Verhalten der Tinte an ihrer Oberfläche, wie z.B. die Kapillarwirkung, modifiziert und dass der Tintenzulauf modifiziert ist mit dem Ziel, die Wirkungsweise der Unterbrechungsvorrichtung zu verbessern.

11. Füllfederhalter oder anderes Schreibgerät nach einem der vorangehenden Ansprüche, **dadurch gekennzeichnet, dass** die Feder ein Material (Kunststoff oder Metall) aufweist, welches die Eigenschaften der Oberflächenspannung und damit das Verhalten der Tinte an ihrer Oberfläche, wie z.B. die Kapillarwirkung, modifiziert und der unterschiedliche Tintenablauf somit eine Verringerung der Abmessung der Unterbrechungsöffnung des Kapillarschlitzes und eine Verringerung der restlichen Tintenmenge, die nach dem Unterbrechen noch abläuft, ermöglicht.

12. Füllfederhalter oder anderes Schreibgerät nach einem der Ansprüche 10 oder 11, **dadurch gekennzeichnet, dass** das Material (Kunststoff oder Metall), welches die Eigenschaften der Oberflächenspannung und damit das Verhalten der Tinte an seiner Oberfläche modifiziert, wobei die Kapillarwirkung und der Tintenfluss modifiziert werden, auf der Feder und auf der Zunge angebracht ist.

13. Füllfederhalter oder anderes Schreibgerät nach Anspruch 12, **dadurch gekennzeichnet, dass** die Feder und die Zunge mit unterschiedlichen Materialien (Kunststoff oder Metall) versehen sind, die die Eigenschaften der Oberflächenspannung modifizieren und angepaßt sind einerseits für die Verbesserung der Wirkungsweise der Unterbrechungsvorrichtung und andererseits für die Verringerung der Abmessungen der Unterbrechungsöffnung des Kapillarweges und die eine Verringerung der restlichen Tintenmenge, die nach der Unterbrechung noch abläuft, ermöglichen.

## Claims

1. A fountain pen or other writing instrument comprising a nib (3) having a longitudinal slot (6) fed with ink by capillary action, **characterised in that** near the end of the nib (3) intended to come into contact with the paper said slot (6) has an orifice (5) of a section sufficient to interrupt the capillary action flow of the ink in the slot (6), a blade (2) being disposed in contact with the surface of the nib (3) so as to be displaceable between a position in which said blade (2) overlaps said orifice (5) to establish the flow of ink and a position in which the blade (2) is disengaged from said orifice (5) to interrupt the flow of ink.

2. A fountain pen or other writing instrument according to claim 1, **characterised in that** the dimensions of the orifice (5) are between 0.5 and 2 mm.

3. A fountain pen or other writing instrument according to claim 1 or 2, **characterised in that** the distance between the orifice (5) and the end of the nib (3) is the smallest possible.

4. A fountain pen or other writing instrument according to any one of claims 1 to 3, **characterised in that** the blade (2) has an end in contact with the convex outer surface of the nib (3), said end having a dimension at least equal to that of the orifice (5).

5. A fountain pen or other writing instrument according to any one of claims 1 to 4, **characterised in that** the blade (2) is movable in translation between the said positions.

6. A fountain pen or other writing instrument according to any one of claims 1 to 5, **characterised in that** the blade (2) is movable so as to be able to lift relatively to the orifice (5).

7. A fountain pen or other writing instrument according to any one of claims 1 to 6, **characterised in that** the blade (2) comprises a gripper means (7) enabling the user to move it between the said positions.

8. A fountain pen or other writing instrument according to any one of claims 1 to 7, **characterised in that** the blade (2) is fixed to a part of the fountain pen by means enabling it to be moved between the said positions.

9. A fountain pen or other writing instrument according to any one of claims 1 to 8, **characterised in that** the blade (2) comprises means adapted to cooperate with the fountain pen cap in such manner that placing the cap on the fountain pen automatically results in displacement of the blade (2) into the position of disengagement from the orifice (5) while removal of the cap causes the blade (2) to be moved to the position in which it overlaps the orifice (5).

10. A fountain pen or other writing instrument according to any one of the preceding claims, **characterised in that** the said blade receives a material (plastic or metal material) which modifies the surface tension properties and hence the behaviour of the ink at its surface in such manner that the capillary action and flow of the ink is modified in order to improve operation of the interruption device.

11. A fountain pen or other writing instrument according to any one of the preceding claims, **characterised in that** the nib receives a material (plastic or metal material) which modifies the surface tension properties and hence the behaviour of the ink at its surface in such manner that the different capillary action and flow of the ink thus enable the dimensions of the stoppage orifice of the capillary slot to be reduced and the quantity of residual ink flowing after stoppage to be reduced.

12. A fountain pen or other writing instrument according to claim 10 or 11, **characterised in that** the material (plastic or metal material) modifying the surface tension properties and hence the behaviour of the ink at its surface, modifying the capillary action and flow of the ink, is applied to the nib and to the said blade.

13. A fountain pen or other writing instrument according to claim 12, **characterised in that** the nib and the said blade receive materials (plastic or metal material) which modify the different surface tension properties adapted on the one hand to improving the operation of the interruption device and on the other hand reduction of the dimensions of the orifice stopping the capillary action and enabling the quantity of residual ink flowing after stoppage to be reduced.
